# EUROPÄISCHE PATENTSCHRIFT

(11) **EP 1 086 868 B1**
(45) Veröffentlichungstag und Bekanntmachung des Hinweises auf die Patenterteilung: **12.11.2003**
(21) Anmeldenummer: 00203282.9
(22) Anmeldetag: 21.09.2000
(51) Int. Cl.: B61B 12/02, B61B 12/04

(54) **Doppelwirkende Rollenbatterie für Stützen von Einseilumlaufbahnen, insbesondere Sesselliften und Kabinenbahnen**
Double acting guide pulley array for supports of single cable ropeways, especially of chair lifts and passenger ropeways
Balancier à double effet pour supports de transporteurs aériens monocable, notamment de télésièges et de télécabines

(30) Priorität: 24.09.1999 IT BZ990044
(43) Veröffentlichungstag der Anmeldung: 28.03.2001
(73) Patentinhaber: High Technology Investments B.V., 2451 VW Leimuiden (NL)
(72) Erfinder: Pabst, Otto, 39037 Rio Pusteria (Bolzano) (IT)
(74) Vertreter: Faraggiana, Vittorio, Dr. Ing.

(56) Entgegenhaltungen:
- EP-A- 0 216 340
- DE-A- 2 241 979
- FR-A- 2 604 138
- US-A- 3 347 172
- US-A- 4 329 926

## Beschreibung

Die vorliegende Erfindung bezieht sich auf eine doppelwirkende Rollenbatterie für Stützen von Einseilbahnanlagen, insbesondere von Sesselliften und Kabinenbahnen, gemäß dem Oberbegriff des Anspruches 1.

Bei Sesselliften und Kabinenbahnen werden die Fördermittel in der Form von Sesseln und Kabinen von einem Einseil, das heißt von einem Trag- und Zugseil getragen, das um die Umlenkscheiben in den Stationen umläuft. Je nach der Beschaffenheit des Geländes und der Länge des Verlaufes muss das Einseil seinerseits durch Stütz- und Führungsmittel gelagert oder zurück gehalten werden. Diese sind üblicher Weise mit Rollen beziehungsweise Rollenbatterien versehen. Diese sind Auflager, wenn das Seil über sie läuft und Zurückhalter, wenn das Seil unterhalb ihnen läuft. Der Durchlauf einer jeden Rolle seitens der Kupplungseinrichtung beziehungsweise der Seilklemme bewirkt hüpfende Bewegungen des Seils, deren Ausmaß unter anderem vom Ablenkwinkel des Seils an der Rolle abhängt. Diese hüpfenden Bewegungen bringen das Seil zu schwingen und erhöhen die Gefahr eines Ausspringens des Zug- Tragseils.

Es sind beispielsweise Rollenbatterien mit zwei Schwingbalken bekannt, die jeweils zwei Rollen tragen und verschwenkbar an einem Tragbalken befestigt sind. In diesem Fall werden die Schwingungen ausreichend abgedämpft und die Rollenbatterie ist zum anderen einem kleinerem Verschleiß ausgesetzt und für die Passagiere weniger unangenehm, da der Übergang sanfter wird. Diese Lösung ist jedoch nicht dazu geeignet, um ein Ausspringen des Seils mit höchster Sicherheit zu vermeiden, da keine wirksame Vorkehrung gegen ein "Entgleisen" für das Seil vorgesehen ist.

In der Veröffentlichung EP-A-0216340 (D1) ist eine doppelwirkende Rollenbatterie für Stützen von Einseilbahnen, insbesondere von Sesselliften und Kabinenbahnen, beschrieben, umfassend Träger, die verschwenkbar an einer Stütze der Einseilbahnanlage angelenkt ist, und Schwingbalken, die unten und oben, gegenüber dem Einseil, verschwenkbar an je einem Träger befestigt und mit mindestens zwei Rollen versehen ist, wobei oben und unten, gegenüber dem Zug- und Tagseil, jeweils zwei Schwingbalken angeordnet sind, von den jeder mittig an einem Träger angelenkt ist, der elastisch gedämpft an einem seiner Enden an einem ständerartigen Tragelement angelenkt ist.

Eine der Aufgaben der Erfindung liegt daher darin, das Problem der Verminderung der Schwingungen beim Übergang eines Zug- Tragseils an einer Rollenbatterie mit gleichzeitiger Erhöhung der Sicherheit gegen ein Ausspringen des Seils zu lösen und eine höchst ausbilanzierte Rollenbatterie vorzuschlagen, die fähig ist, Stöße und Schwingungen wirksam aufzunehmen, und mit einer Anordnung gegen ein Ausspringen des Seils ausgerüstet ist.

Eine weitere Aufgabe der Erfindung liegt darin, in Anwesenheit von mindestens zwei Rollentragschwingbalken, eine Sicherheitsvorkehrung bei Ausbleiben einer der zugeordneten Schwingbalken zu treffen.

Eine weitere Aufgabe ist die Herstellung einer Rollenbatterie, die als vormontierte Einheit verwendet werden kann und sowohl als Auflager als auch als Niederhalter des Zug- und Tragseils verwendbar ist.

Diese Aufgaben werden gemäß der Erfindung durch eine Rollenbatterie mit den Merkmalen des Anspruchs 1 gelöst.

Indem jeder Träger des Schwingbalkens an einem Trägerelement einer Stütze der Anlage im Bereich eines Endes des Trägers des Schwingbalkens angelenkt wird, kann dieser unter Belastung des Zug- Tragseils um seine Anlenkstelle gegen einen Anschlag aus Dämpfungswerkstoff am Tragelement verschwenkt werden, wobei so Schwingungen, Schläge, Stöße u.s.w. aufgenommen werden.

Auf diese Weise widersetzt sich gegen die Verschwenkung des Trägers des Schwingbalkens eine Feder, die im wesentlichen in einer zur Verschwenkung entgegengesetzten Richtung wirkt.

Bei zwei zueinander spiegelbildlich zu einer vertikalen, im wesentlichen zum Zug- und Tragseil senkrechten Ebene angeordneten Trägern der Schwingbalken, werden die beiden Federn einerseits durch den entsprechenden Träger des Schwingbalkens und andererseits durch ein gemeinsames, am Trägerelement angelenktes Schwingelement belastet: somit drückt in Abwesenheit einer der beiden Federn, jene wirksame das Schwingelement mit seinem Anschlag auf den spiegelbildlich angeordneten Träger.

Weitere Merkmale und Einzelheiten gehen aus den abhängigen Ansprüchen und aus der folgenden Beschreibung eines erfindungsgemäßen, bevorzugten Ausführungsbeispiels hervor, das beispielsweise in der beigelegten Zeichnung dargestellt ist.
Es zeigen,
- Figur 1: eine Ansicht einer erfindungsgemäßen Rollenbatterie von der Seite der Aufhängung eines Fördermittels gegenüber dem Zug- Tragseil,
- Figur 2: eine Ansicht auf der von der Aufhängung abgewandten Seite gegenüber dem Zug- und Tragseil, und
- Figur 3: eine Ansicht der erfindungsgemäßen Rollenbatterie in Laufrichtung längs des Seils.

Wie in den Figuren dargestellt, ist mit der Bezugsziffer 1 insgesamt eine Rollenbatterie 1 für eine Zug-Tragseilbahnanlage, insbesondere für ein Sessellift oder eine Kabinenbahn angegeben. Auf ihr läuft auf bekannte Art und Weise ein zwischen den beiden, nicht gezeigten Stationen umlaufendes Zug- und Tragseil 2.

Die Rollenbatterie 1 umfasst ein ständerartiges Trägerelement 3, an dem ein Tragbolzen 4 befestigt ist. Dieser ist über ein Lager 5 und ein Böckchen 6 von einem Tragelement 7 aufgenommen, das am oberen Ende einer Stütze bzw. eines Bockes der Anlage befestigt ist.

Die Rollenbatterie 1 besteht aus einem ersten, oberen Träger 8, der durch einen ersten, oberen Schwingbalken 9 getragen wird, der in 10 an ihm angelenkt ist und zwei Rollen 11 und 12 trägt. Die Rollenbatterie 1 besteht überdies aus einem zweiten, oberen Träger 13, der durch einen zweiten oberen Schwingbalken 14 getragen wird, der in 15 angelenkt ist und zwei Rollen 16 und 17 trägt.

Die Rollenbatterie 1 besteht überdies auch aus einem ersten, unteren Träger 18, der durch einen ersten, unteren Schwingbalken 19 getragen wird, der in 20 an ihm angelenkt ist und zwei Rollen 21 und 22 trägt; und aus einem zweiten, unteren Träger 23, der einen zweiten Schwingbalken 24 trägt, der in 25 an ihm angelenkt ist und zwei Rollen 26 und 27 trägt. Der erste, obere Träger 8 ist in 28 und der zweite, obere Träger 13 in 29 am ständerartigen Trägerelement 3 derart angelenkt, dass die beiden Anlenkungen 28 und 29 gegenüber einer zum Seil senkrechten, vertikalen Symmetrieebene S-S spiegelbildlich angeordnet sind. Auf ähnliche Art und Weise sind der erste und der zweite, untere Träger 18 und 23 jeweils in 30 und 31 am ständerartigen Trägerelement 3 spiegelbildlich zur selben Symmetrieebene S-S angelenkt. Die unteren Träger 18 und 23 sind jeweils derart bemessen, dass die Rollen 21 und 22 bzw. 26 und 27 gegenüber den oberen Rollen 11 und 12 bzw. 16 und 17 versetzt sind.

Am oberen Ende des ständerartigen Trägerelementes 3 erstreckt sich teilweise oberhalb des oberen Trägers 8 und symmetrisch zum oberen Träger 13 ein gemeinsames Schwingelement 32, das in 33 am ständerartigen Trägerelement 3 mit einer in der Symmetrieebene S-S liegenden Anlenkachse angelenkt ist. Der obere Träger 8 und jener 13 sind jeweils mit einem Anschlag 34 und 34' versehen, der jeweils mit einer Unterlage 35 bzw. 35' in Anlage sind, mit der die untere Fläche der freien Enden des gemeinsamen Schwingelementes 32 derart versehen ist, dass der Anschlag 34, 34' und die Unterlage 35, 35' aufeinander dämpfend anschlagen. Von der oberen Fläche des Trägers 8 und der oberen Fläche des Trägers 13 steht jeweils ein Bolzenabschnitt 36 bzw. 36' ab, der jeweils in Richtung der freien Enden 37 und. 37' des gemeinsamen Schwingelementes 32 derart gerichtet ist, dass zwischen ihnen jeweils eine Feder 40 und 40' zusammengedrückt wird.

Am unteren Ende des ständerartigen Tragelementes 3 ist in 39 ein gemeinsames Schwingelement 38 angelenkt, dass ebenfalls mit Unterlagen 41 bzw. 41' versehen ist, das auf die untere Fläche der Träger 18 und 23 anschlägt, die jeweils durch eine Feder 44 und 44' belastet werden, die zwischen einem Bolzenabschnitt 42, 42' und dem Ende 43 und 43' des Schwingelementes 38 gespannt ist.

Die Rollenbatterie gemäß der Erfindung erzielt unter anderem die folgenden Vorteile:

Die in Richtung des Seils federbelasteten, gegenüberliegenden Schwingbalken stellen sicher, dass ein Abfallen bzw. Ausspringen des Seils vermieden und gleichzeitig ein "sanfter Übergang" des Seils mit herabgesezten Schwingungen erlaubt wird.

Die Auflage von zwei Belastungsfedern (40, 40'; 44, 44') an einem und demselben Schwingbalken erlaubt das Eingreifen einer derselben beim Bruch der anderen, wobei so ein Höchstmass an Sicherheit für die Seilführung sichergestellt wird, da der Pressdruck der Seilführungsrollen selbsttätig über den Schwingbalken (32 und 38) auch dem Schwingbalken mit fehlerhaften Federn übertragen wird.

Die erfindungsgemäße Rollenbatterie kann als vormontierte Einheit geliefert werden, wobei so die Montage schneller wird, und sie kann auch sowohl als Auflage als auch als Niederhalter des Einseils verwendet werden.

## Patentansprüche

1. Doppelwirkende Rollenbatterie für Stützen von Einseilbahnanlagen, insbesondere von Sesselliften und Kabinenbahnen, umfassend ein Trägerelement, (3), das verschwenkbar an einer Stütze der Einseilbahnanlage angelenkt ist und mindestens einen Schwingbalken (9, 14, 19, 24), der unten oder oben, gegenüber dem Einseil, verschwenkbar am Trägerelement (3) befestigt und mit mindestens zwei Rollen (11, 12; 16, 17; 21, 22; 26, 27) versehen ist, wobei oben und unten, gegenüber dem Zug- und Tragseil (2) jeweils zwei Schwingbalken (9 und 14 und 15 jeweils 19 und 24) angeordnet sind, von denen jeder mittig (10, 15 bzw. 20 und 25) an einem Träger (8, 13 bzw. 18, 23) angelenkt ist, der elastisch gedämpft an einem seiner Enden an dem ständerartigen Trägerelement (3)angelenkt ist, wobei die oberen Träger (8 und 13) und jeweils die unteren Träger (18 und 23) am ständerartigen Trägerelement (3) derart angelenkt (28, 29 und 30, 31) sind, dass sie gegenüber einer quer zum Zug- und Tragseil (2) senkrechten Symmetrieebene spiegelbildlich symmetrisch angeordnet sind, **dadurch gekennzeichnet, dass** am oberen Ende und am unteren Ende des ständerartigen Trägerelementes (3) ein Schwingelement (32 bzw. 38) angelenkt (33 bzw. 39) ist, das sich symmetrisch zur Symmetrieebene (S-S) teilweise oberhalb der Träger (8, 13 bzw. 18, 23) erstreckt, und dass die Enden (37, 37' bzw. 42 und 43') des oberen bzw. unteren Schwingelementes gegenüber den oberen bzw. unteren Trägern (8, 13 bzw. 18 und 23) federbelastet sind.

2. Rollenbatterie nach Anspruch 1, **dadurch gekennzeichnet, dass** die Träger (8, 13 bzw. 18 und 23) gegenüber dem gemeinsamen Schwingelement (32 bzw. 38) über Federn (40, 40' bzw. 44 und 44') belastet werden.

3. Rollenbatterie nach den vorstehenden Ansprüchen, **dadurch gekennzeichnet, dass** die Länge der oberen Träger (8 und 13) gegenüber jener der unteren Träger (18 und 23) verschieden ist, wobei auf diese Art und Weise die Stellungen der Rollen verschoben werden und ein sanfterer Übergang der Klemmen der Fahrmittel erlaubt wird.

4. Rollenbatterie nach den vorstehenden Ansprüchen, **dadurch gekennzeichnet, dass** die oberen Träger (8, 13) jeweils mit einem Anschlag (34 und 34') versehen sind, die jeweils mit einer Unterlage (35 bzw. 35') in Anlage sind, mit der die untere Fläche der freien Enden des gemeinsamen Schwingelementes (32) derart versehen ist, dass der Anschlag (34, 34') und die Unterlage (35, 35') aufeinander dämpfend anschlagen, wobei von den oberen Flächen der Träger (8, 13) jeweils ein Bolzenabschnitt (36 bzw. 36) absteht, der jeweils in Richtung der freien Enden (37 und 37') des gemeinsamen Schwingelementes (32) derart gerichtet ist, dass zwischen ihnen jeweils eine Feder (40 und 40') zusammengedrückt wird, womit auch bei Bruch einer der Federn (40 und 44) ein Höchstmass an Sicherheit für die Seilführung erlaubt wird, da der Pressdruck der Seilführungsrollen selbsttätig über den Schwingbalken (32 und 38) auch dem Schwingbalken mit fehlerhaften Federn übertragen wird.

## Claims

1. Double acting guide pulley array for supports of single cable ropeways, especially of chair lifts and passenger ropeways, comprising a support element (3) that is articulated in an oscillating manner on a support of the single cable ropeway and at least one rocker arm (9, 14, 19, 24) that, with respect to the single cable, is rotatably fastened at the upper or lower part thereof, to the support element (3) and is provided with at least two rollers (11, 12; 16, 17; 21, 22; 26, 27), two rocker arms (9 and 14, and 19 and 24, respectively) being disposed at an upper or lower position with respect to the carrying-running cable (2), each of said rocker arms being articulated on the middle (10, 15 and 20, 25 respectively) of a support (8, 13 and 18, 23, respectively) articulated in an elastically damped manner at one of its ends on the upright support element (3), with the upper supports (8 and 13) and respectively the lower supports (18 and 23) being articulated on the upright support element (3) respectively (28, 29 and 30, 31), in such a manner that they are disposed in symmetric mirror image relationship with a symmetry plane perpendicular to the carrying-running cable (2), **characterised in that** articulated (at 33 and 39, respectively) on the upper and lower ends of the upright support element (3) is a tilting element (32 and 38, respectively) partly extending, in a symmetrical manner to the symmetry plane (S-S), over the supports (8, 13 and 18 and 23, respectively) and **in that** the ends (37, 37' and 43 and 43', respectively) of said tilting element are spring loaded with respect to the supports (8, 13 and 18 and 23, respectively).

2. Guide pulley array as claimed in claim 1, **characterised in that** the supports (8, 13 and 18 and 23, respectively) are loaded with respect to the common tilting element (32 and 38, respectively) through springs (40, 40' and 44 and 44', respectively).

3. Guide pulley array as claimed in the preceding claims, **characterised in that** the length of the upper supports (8 and 13) is different from that of the lower supports (18, and 23), so that there is a displacement in the roller positions and a softer passage of the vehicle clamps is allowed.

4. Guide pulley array as claimed in the preceding claims, **characterised in that** the upper supports (8, 13) are provided with an abutment (34 and 34'), respectively, said abutments resting on a shim or thickness (35 and 35' respectively) provided on the lower surface of the free ends of the common tilting element (32), in such a manner that the abutment (34, 34') and shim (35, 35') come into contact with each other in a damped manner, a pin portion (36 and 36', respectively) projecting from the upper surfaces of the supports (8, 13) respectively, which pin portion is respectively directed towards the free ends (37 and 37') of the common tilting element (32) in such a manner that a spring (40 and 40') is respectively compressed between them, so that even in case of breaking of one of the springs (40 and 44) the maximum safety is allowed for the cable guiding, because the cable-guiding roller pressure is automatically transmitted, through the tilting element (32 and 38), also to the tilting element with faulty springs.

## Revendications

1. Rangée de poulies de guidage à double effet pour supports de transporteurs aériens monocâble, notamment de télésièges et de télécabines, comprenant un élément support (3) qui est articulé de manière oscillante sur un support du transporteur aérien monocâble et au moins un balancier (9, 14, 19, 24) fixé à pivotement, à sa partie supérieure ou inférieure par rapport au monocâble, à l'élément de support (3) et muni d'au moins deux rouleaux (11, 12; 16, 17; 21, 22; 26, 27), deux balanciers (9 et 14, et respectivement 19 et 24) étant respectivement disposés au-dessus et au-dessous du câble porteur-tracteur (2), chacun de ces balanciers étant articulé au centre (10, 15 et respectivement 20 et 25) d'un support (8, 13 et respectivement 18, 23) articulé à l'une de ses extrémités, d'une façon élastiquement amortie, sur l'élément support montant (3), les supports supérieurs (8 et 13) et respectivement les supports inférieurs (18 et 23) étant respectivement articulés (28, 29 et 30, 31) sur l'élément support montant (3) de telle sorte qu'ils sont disposés symétriquement en miroir par rapport à un plan de symétrie perpendiculaire au câble porteur-tracteur (2), **caractérisée en ce qu'**un élément à bascule (32 et respectivement 38) est articulé sur l'extrémité supérieure et sur celle inférieure de l'élément support montant (3), cet élément à bascule (33 et respectivement 39) s'étendant, symétriquement au plan de symétrie (S-S) partiellement au-dessus des supports (8, 13 et respectivement 18 et 23) et **en ce que** les extrémités de celui-ci (37, 37' et respectivement 43 et 43') sont chargées élastiquement par rapport aux supports (8, 13 et respectivement 18 et 23).

2. Rangée de poulies de guidage selon la revendication 1, **caractérisée en ce que** les supports (8, 13 et respectivement 18 et 23) sont chargés par rapport à l'élément à bascule commun (32 et respectivement 38) par des ressorts (40, 40' et respectivement 44 et 44').

3. Rangée de poulies de guidage selon les revendications précédentes, **caractérisée en ce que** la longueur des supports supérieurs (8 et 13) est différente de celle des supports inférieurs (18 et 23), de sorte que les positions des rouleaux sont déplacées et il se produit un passage plus doux des étaux des véhicules.

4. Rangée de poulies de guidage selon les revendications précédentes, **caractérisée en ce que** les supports supérieurs (8, 13) sont respectivement munis d'une butée (34 et 34') prenant appui respectivement sur une cale d'appui ou épaisseur (35 et respectivement 35') dont est munie la surface inférieure des extrémités libres de l'élément à bascule commun (32), de sorte que la butée (34, 34') et la cale (35, 35') viennent en contact entre elles d'une façon amortie, une portion de goujon (36 et respectivement 36') faisant respectivement saillie des surfaces supérieures des supports (8, 13), cette portion étant dirigée respectivement vers les extrémités libres (37 et 37') de l'élément à bascule commun (32) de telle sorte qu'un ressort (40 et 40') est respectivement comprimé entre celles-ci, si bien que, même en cas de rupture d'un des ressorts (40 et 44), une sûreté maximum pour le guidage du câbla devient possible, étant donné que la pression des rouleaux de guidage des câbles est automatiquement transmise par l'élément à bascule (32 et 38) également à l'élément à bascule avec des ressorts défectueux.
